# EUROPÄISCHE PATENTANMELDUNG

(11) **EP 0 812 940 A1**
(43) Veröffentlichungstag der Anmeldung: **17.12.1997**
(21) Anmeldenummer: 96810383.8
(22) Anmeldetag: 11.06.1996
(51) Int. Cl.: D03D 49/12

(54) **Einrichtung zum Spannen der Webkette und Webmaschine mit einer derartigen Einrichtung**

(71) Anmelder: SULZER RÜTI AG, CH-8630 Rüti (CH)
(72) Erfinder: Berktold, Klaus, 8630 Rüti (CH); Wilhelm, Robert, 8630 Rüti (CH)
(74) Vertreter: Heubeck, Bernhard

(57) **Zusammenfassung**

Die Vorrichtung enthält ein Spannelement (3), mindestens ein Tragelement und einen Servomotor (2), dessen Läufer (6) als Teil des Tragelementes bzw. des Spannelementes ausgebildet ist. Dadurch wird einerseits eine massenarme Ausführung erzielt und andererseits der Istwert der Kettfadenspannung über den Motorstrom und die Stellung des Spannelementes ermittelt.

## Beschreibung

Die Erfindung betrifft eine Einrichtung zum Spannen der Webkette gemäss dem Oberbegriff des Anspruches 1.

In der EP-A-0 350 447 ist eine Vorrichtung zum Spannen der Webkette beschrieben. Diese Vorrichtung umfasst ein Spannelement, ein Tragelement, an welchem das Spannelement mittels Stege befestigt und um dessen Achse schwenkbar ist und einen Servomotor, der über ein Getriebe mit dem Tragbaum antriebsverbunden ist.

Als nachteilig erweist sich bei dieser Vorrichtung, dass bedingt durch die Antriebsart mit Servomotor und Getriebe ein Tragbaum benötigt wird, der sich über die Webbreite erstreckt und dass das Getriebe eine absolut spielfreie Uebertragung gewährleisten muss, um die sehr kleinen Hin- und Herbewegungen des Spannelementes zu bewerkstelligen.

Der Erfindung liegt die Aufgabe zugrunde eine Vorrichtung zum Spannen der Webkette zu schaffen, welche die angegebenen Nachteile nicht aufweist.

Diese Aufgabe wird erfindungsgemäss dadurch gelöst, dass der Servomotor als Tragelement ausgebildet ist.

Die Erfindung hat die Vorteile, dass sie weitestgehend massenarm und einfach aufgebaut ist. Vorteilhafte Ausführungsformen ergeben sich aus den abhängigen Ansprüchen.

Eine Webmaschine mit einer Vorrichtung zum Spannen der Webkette ist erfindungsgemäss durch die Merkmale des Anspruches 9 gekennzeichnet.

Nachfolgend wird die Erfindung anhand der beiliegenden Zeichnungen erläutert.

Es zeigen:
- Fig. 1: Eine schematisch dargestellte bevorzugte Ausführungsform einer erfindungsgemässen Vorrichtung;
- Fig. 2: einen Querschnitt einer Anordnung der Vorrichtung nach Fig. 1 in einer Webmaschine;
- Fig. 3: einen Querschnitt einer Anordnung einer modifizierten Vorrichtung nach Fig. 1 in einer Webmaschine;
- Fig. 4: einen Querschnitt einer Anordnung einer zweiten modifizierten Vorrichtung nach Fig. 1 in einer Webmaschine;
- Fig. 5: eine schematisch dargestellte weitere Ausführungsform einer erfindungsgemässen Vorrichtung;
- Fig. 6: einen Querschnitt einer Anordnung der Vorrichtung nach Fig. 5 in einer Webmaschine und
- Fig. 7: eine schematische Darstellung des Verlaufes von Kette und Ware und einer Regeleinrichtung für die erfindungsgemässe Vorrichtung.

Bei Webmaschinen werden die von einem oder mehreren Kettbäumen abgezogenen Kettfäden über einen Umlenkbaum und einem Webkettenspanner 1 zu den Fachbildungsorganen geführt.

Es wird auf die Figuren 1 bis 3 Bezug genommen. Der Webkettenspanner 1 enthält mindestens ein Antriebssystem 2, einen Spannbaum 3 und einen Steg 4. Das Antriebssystem ist ein nach dem Langläuferprinzip ausgebildeter Aussenläufermotor. Auf dem Läufer 6 des Motors ist der Steg 4 mit geeigneten Mittel (nicht dargestellt) befestigt. Der Spannbaum 3 ist seinerseits mit dem Steg 4 verbunden.

Die Figur 2 zeigt die Anordnung des Webkettenspanners 1 in einer Webmaschine. Hierzu ist ein Träger 11 in der Webmaschine ortsfest angeordnet. Der Webkettenspanner 1 ist in einem Lagerschild 12 montiert, das über einen Flanschteil 13 am Träger 11 befestigt. Der Läufer 6 ist im Lagerschild 12 gelagert. Hierzu kann ein Gleitlager oder Wälzlager vorgesehen werden. Der Stator 15 des Motors ist in einem Tragelement 16 montiert, das am Träger 11 befestigt ist.

Bei der Ausführungsform gemäss Figur 3 sind anstelle des Steges ein Rollenbock 18 am Läufer 6 befestigt. Der Rollenbock 18 ist mit frei drehbaren Rollen 19 versehen, um den Spannbaum 3 drehbeweglich abzustützen, was für bestimmte Garnarten von Vorteil ist.

Bei der Ausführung gemäss Fig. 4 ist das Spannelement 21 und der Läufer des Servomotors einstückig ausgebildet.

Aus den Figuren 1 bis 4 ist ersichtlich, dass der Webkettenspanner 1 sehr massenarm ausgebildet ist.

Es wird auf die Figur 5 Bezug genommen. Der Webkettenspanner 31 enthält einen Innenläufermotor 32, einen Steg 34, der an der Abtriebswelle 33 befestigt ist und einen Spannelement 35, der am Steg 34 befestigt ist. Die Anordnung des Webkettenspanners 31 in einer Webmaschine kann wie in Figur 6 dargestellt ausgestaltet sein. Die Anzahl und Ausführungsform der Webkettenspanner 1, 31 wird im wesentlichen durch die Webbreite bzw. durch die Kettzugkraft beeinflusst.

Grundsätzlich kann der Webkettenspanner lediglich ein Antriebssystem aufweisen. Hierzu kann mit Vorteil ein Aussenläufermotor (Figuren 1 bis 4), dessen Läuferlänge entsprechend ausgelegt wird oder ein Innenläufermotor (Figur 5) vorgesehen werden, der einseitig mit dem Spannelement verbunden ist. Es können auch zwei Aussenläufermotore, die über die Länge des Spannelementes verteilt angeordnet sind oder zwei Innenläufermotore vorgesehen werden, die an den Enden des Spannbaumes angeordnet sind. Eine weitere Möglichkeit besteht darin mehr als zwei Motore anzuwenden.

Die Figur 7 zeigt den Verlauf von Kette und Ware sowie die dazu erforderlichen Einrichtung und eine Regeleinrichtung für den vorstehend beschriebenen Webkettenspanner, der mit zwei Servomotoren ausgerüstet ist. Von einem Kettbaum 41 werden die Kettfäden 42 abgezogen, über einen Umlenkbaum 43 und den Webkettenspanner 1, 31 zu der Fachbildevorrichtung 44 und durch das Webblatt 45 geführt. Nach dem Anschlag des Schussfadens an den Warenrand 46 wird das Gewebe 47 mittels einer Warenabzugeinrichtung 48 über einen Umlenkbaum 49 zu einen Warenbaum 50 geführt, wo das Gewebe 47 aufgewickelt wird. Der Kettbaum wird mittels einer Kettablasseinrichtung gedreht, welche einen Kettablassmotor 55 und eine Regeleinheit 56 enthält. Das Gewebe 47 wird von einer Warenabzugeinrichtung befördert, die einen Warenabzugmotor 57 und eine Regeleinheit 58 enthält. Die vorstehend genannten Regeleinheiten 56, 58 sind mit einer dritten Regeleinheit 60 signalübertragend verbunden und bilden zusammen eine Regeleinrichtung für den Webkettenspanner 1, 31. Der Webkettenspanner 1, 31 weist zwei Antriebssysteme 61, 62 auf, die mit der dritten Regeleinheit 60 signalübertragend verbunden sind. Ferner ist ein Sensor 63 zur Abtastung der Stellung des Webkettenspanners 1, 31 vorgesehen, der ebenfalls mit der dritten Regeleinheit 60 verbunden ist. Der Sensor 63 ist vorzugsweise der Motorencoder mit interner oder externer Nullpunkteinstellung.

Bei den bekannten Webmaschinen wird die Kettfadenspannung in Abhängigkeit von der Stellung des Webkettenspanners geregelt, wobei die entsprechende Stellung durch einen Sensor abgetastet wird. Einerseits treten in der Kettfadenspannung durch Geometrieänderungen gewisse Schwankungen auf und andererseits werden nur Teilbereiche der Webkette abgetastet.

Wie aus Figur 7 ersichtlich, wird in besonders vorteilhafter Weise die momentane Kettfadenspannung über den Motorstrom und die durch den Positionssensor 63 abgetastete Stellung des Spannelementes ermittelt. Der Mittelwert der Kettfadenspannung wird der Regeleinheit 56 als Regelgrösse zugeleitet. Der Istwert der Kettfadenspannung wird der Regeleinheit 60 zugeleitet, um die Kettfadenspannung innerhalb eines Schusseintragszyklus vorteilhaft zu beeinflussen.

Die Vorrichtung enthält ein Spannelement 3, mindestens ein Tragelement und einen Servomotor 2, dessen Läufer 6 als Teil des Tragelementes bzw. des Spannelementes ausgebildet ist. Dadurch wird einerseits eine massenarme Ausführung erzielt und andererseits der Istwert der Kettfadenspannung über den Motorstrom und die Stellung des Spannelementes ermittelt.

## Patentansprüche

1. Vorrichtung zum Spannen einer Webkette an einer Webmaschine, mit einem Spannelement (3), mindestens einem Tragelement, auf dem das Spannelement angeordnet und um dessen Achse schwenkbar ist und mindestens einem Servomotor (2, 32), dadurch gekennzeichnet, dass der Läufer (6, 33) des Servomotors (2, 32) als Teil des Tragelementes bzw. des Spannelementes ausgebildet ist.

2. Vorrichtung nach Anspruch 1, gekennzeichnet durch einen Sensor (63) zum Abtasten der Position des Spannelementes, wobei der Sensor in den Servomotor integriert oder als separates Bauteil dem Spannelement zugeordnet ist.

3. Vorrichtung nach einem der Ansprüche 1 oder 2, dadurch gekennzeichnet, dass der Servomotor (2) ein Aussenläufermotor ist.

4. Vorrichtung nach einem der Ansprüche 1 oder 2, dadurch gekennzeichnet, dass der Servomotor ein Innenläufermotor (2) ist.

5. Vorrichtung nach einem der Ansprüche 1 bis 4, dadurch gekennzeichnet, dass das Spannelement (3) auf dem Läufer (6) des Servomotors (2) abgestützt ist (Fig. 3).

6. Vorrichtung nach einem der Ansprüche 1 bis 4, dadurch gekennzeichnet, dass das Spannelement einstückig mit dem Läufer des Servomotors ausgebildet ist (Fig. 4).

7. Vorrichtung nach einem der Ansprüche 1 bis 4, dadurch gekennzeichnet, dass das Spannelement (3, 35) und der Läufer (6, 33) starr verbunden sind.

8. Vorrichtung nach einem der Ansprüche 1 bis 7, dadurch gekennzeichnet, dass mindestens zwei Servomotore (2, 32) vorgesehen sind, die ausserhalb oder innerhalb der Webbreite angeordnet sind.

9. Webmaschine mit einem Umlenkbaum und mit einer Vorrichtung nach einem der Ansprüche 1 bis 8, gekennzeichnet durch einen Träger (11), der im Webmaschinengestell befestigt ist und durch mindestens ein Lagerschild (12), das am Träger (11) befestigt ist und den Servomotor (2, 32) aufnimmt.
